# EUROPÄISCHE PATENTSCHRIFT

(11) **EP 0 132 642 B1**
(45) Veröffentlichungstag und Bekanntmachung des Hinweises auf die Patenterteilung: **06.05.1987**
(21) Anmeldenummer: 84107754.8
(22) Anmeldetag: 04.07.1984
(51) Int. Cl.: B65F 1/14

(54) **Abfalleimer zum Einbau in einen mit aufklappbarer Türe ausgestatteten Schrank**
Refuse container mounted in a cabinet with a swingable door
Poubelle incorporée dans une armoire munie d'une porte pivotante

(30) Priorität: 30.07.1983 DE 3327614
(43) Veröffentlichungstag der Anmeldung: 13.02.1985
(73) Patentinhaber: Westermann Kommanditgesellschaft, D-59759 Arnsberg (DE)
(72) Erfinder: Neuhaus, Josef, D-5760 Arnsberg 1 (DE)
(74) Vertreter: Rieder, Hans-Joachim, Dr.

## Beschreibung

Die Erfindung betrifft einen Abfalleimer zum Einbau in einen mit aufklappbarer Türe ausgestatteten Schrank, wobei der obere Öffnungsquerschnitt des Eimers durch einen Deckel verschlossen ist, der an der einen die Türscharniere tragenden Schrankwand befestigt ist und welcher in die Offenstellung gesteuert ist bei der Öffnungsbewegung der Türe, die mit einem Träger für den Abfalleimer gekuppelt ist, welcher Träger den Abfalleimer beim Öffnen der Türe unter dem im Schrank verbleibenden Deckel schrankauswärts verlagert.

Eine derartige Ausgestaltung ist aus dem DE-U-7911 693 bekannt, wobei der Träger als den Abfalleimer aufnehmender Außeneimer ausgebildet ist. Der Herstellungsaufwand ist relativ hoch. Ferner ragt der Außeneimer bei geöffneter Türe störend in den Zugangsbereich des Schrankes, was ein Reinigen des hinter dem Eimer liegenden Bereiches des Schrankes erschwert und diesen auch ungeeignet macht zur Unterbringung von Utensilien.

Dem Gegenstand der Erfindung liegt die Aufgabe zugrunde; einen Abfalleimer zum Einbau in eine mit aufklappbarer Türe ausgestatteten Schrank der in Rede stehenden Art so auszugestalten, daß trotz einer sicheren Festlegung des Abfalleimers am Träger dieser bei geöffneter Türe weitgehend den Zugang zum Schrankinnenraum nicht versperrt. Gelöst wird diese Aufgabe dadurch, daß der Träger als vertikal verlaufendes Winkelprofil ausgebildet ist, in dessen Winkelinnenraum sich ein Teilabschnitt der Mantelfläche des Abfalleimers abstützt.

Zufolge derartiger Ausgestaltung ist ein gattungsgemäßer Abfalleimer von erhöhtem Gebrauchswert angegeben. Einerseits bringt die Ausbildung des Trägers als Winkelprofil Gewichtseinsparungen, so daß der Schrank selbst weniger belastet wird. Die entsprechende Materialeinsparung läßt es sodann zu, den Abfalleimer kostensparender herzustellen und feilzubieten. Andererseits ist die sichere Festlegung des Abfalleimers gegeben. Er findet eine gute Abstützung am Winkelprofil und kann nicht ungewollt aus der eingesetzten Lage gelangen. Sodann ist ein weiterer Vorteil darin zu sehen, daß bei geöffneter Türe und entferntem Abfalleimer der Schrankinnenraum sehr gut zugänglich ist. Er kann bequem gereinigt werden. Auch bringt die gute Zugänglichkeit die Möglichkeit, den bei geschlossener Türe hinter dem Abfalleimer liegenden Bereich zur Unterbringung von Utensilien auszunutzen. Im übrigen kann bei entsprechender Ausbildung des Winkelprofils der Abfalleimer beliebigen Grundriß aufweisen.

Eine vorteilhafte Weiterbildung besteht darin, daß der Rand des Abfalleimers über die obere Stirnkante des Winkelprofils formschlüssig gehängt ist. Das Einsetzen des Abfalleimers geschieht demzufolge von oben her. In der Endphase der Einsteckbewegung wird dann der Formschluß zwischen Rand des Abfalleimers und oberer Stirnkante des Winkelprofils erzeugt. Das bedeutet, daß, im Grundriß gesehen, der Rand des Abfalleimers und Stirnkante des Winkelprofils gleichen Verlauf besitzen. In diesem Formschluß verbleibt der Abfalleimer zufolge seines Eigengewichts. Durch Beschickung des Abfalleimers verstärkt sich sogar noch dieser Formschluß.

Hohe Belastungen können schadfrei aufgenommen werden, wenn sich der Boden des Abfalleimers auf einer unteren, dem Winkelraum entsprechenden Platte des Trägers abstützt. Gleichzeitig bringt diese Platte noch eine Stabilisierung der Schenkel des nach oben hin offenen Winkelprofils.

Die Festlegung des Abfalleimers in der eingesetzten Lage kann noch dadurch verbessert sein, daß ein formschlüssiger Eingriff zwischen Unterseite des Eimerbodens und der Platte vorgesehen wird. Bspw. kann zu diesem Zweck die Platte eine aufwärts gerichtete Erhöhung ausbilden, die einen entsprechenden Kragen an der Unterseite des Eimerbodens hintergreift.

Sodann erweist es sich als günstig, daß der oberen Stirnkante des Winkelprofils ein Steuernocken benachbart ist, der beim Ausschwenken des Winkelprofils den Rand des um eine waagerechte Achse an der Schrankinnenwand anscharnierten Deckels unterläuft. Die Anordnung des Nockens kann nahe des Anlenkpunktes des Winkelprofils erfolgen, so daß das Winkelprofil räumlich klein gestaltet sein kann. Trotzdem wird der um die waagerechte Achse an der Schrankinnenwand anscharnierte Deckel um einen relativ großen Winkel beim Öffnen der Türe angehoben.

Von Vorteil erweist es sich ferner, daß der im Grundriß länglich gestaltete Abfalleimer mit sei₋ ner längeren Erstreckungsachse parallel zur Türe verläuft. Hierdurch ist einer bessere Ausnutzung des Schrankinnenraums möglich, insbesondere bei Spülschränken mit zentral liegendem Spülbeckenabfluß.

Eine Stabilisierung erhält das Winkelprofil noch dadurch, daß es am oberen und unteren Ende je einen vom Winkelraum abgekehrt ausladenden Kragen besitzt, von denen der obere den Steuernocken und der untere mit einer Schlitz/Zapfenverbindung die Kupplung zur Türe bildet. Demgemäß erfüllen die Kragen zusätzliche Funktionen.

Stabilisierend wirkt sich ferner die Tatsache aus, daß zumindest der Scheitel des Winkelraumes gerundet verläuft. Es ist im übrigen ein solcher Verlauf der Schenkel in Querschnittsrichtung zu wählen, der der Form des Abfalleimers angepaßt ist.

Darüber hinaus wird noch eine Stabilisierung dadurch erreicht, daß die Randkanten der Schenkel in Richtung auf die Mantelfläche des Abfalleimers abgewinkeite Leisten ausbilden. Diese. können gleichzeitig zur Abstützung des Abfalleimers herangezogen werden.

Schließlich besteht ein vorteilhaftes Merkmal noch darin, daß die Leisten des Winkelprofils sich nach unten hin verbreitern.

Weitere Vorteile und Einzelheiten des Gegenstandes der Erfindung sind nachstehend anhand eines zeichnerisch veranschaulichten Ausführungsbeispiels näher erläutert. Es zeigt
Figur 1 einen im Vertikalschnitt dargestellten Schrank bei geöffneter Türe mit Blick auf den ausgeschwenkten Abfalleimer und den in die Offenstellung gesteuerten Deckel,
Figur 2 einen Horizontalschnitt durch den Schrank oberhalb des Abfalleimers, und zwar ebenfalls bei geöffneter Türe,
Figur 3 in Einzeldarstellung das Winkelprofil, welches zur Aufnahme des Abfalleimers dient,
Figur 4 eine Draufsicht auf das Winkelprofil, in Pfeilrichtung IV in Fig. 3 gesehen,
Figur 5 den Schnitt nach der Linie V-V in Fig. 3,
Figur 6 in etwa natürlicher Größe einen Horizontalschnitt durch den Schrank oberhalb des Abfalleimers, welcher ausschnittsweise dargestellt ist,
Figur 7 den Schnitt nach der Linie VII-VII in Fig. 6,
Figur 8 einen Horizontalschnitt durch das Winkelprofil bei geöffneter Türe,
Figur 9 eine Ansicht gegen den unteren Bereich des Winkelprofils, teilweise aufgebrochen, und zwar bei geöffneter Türe und
Figur 10 eine Ansicht gegen das Winkelprofil plus Abfalleimer in der Stellung, die bei geschlossener Türe vorliegt.

Der einen Abfalleimer 1 aufnehmende Schrank 2 besitzt einen Schrankboden 3, Schrankseitenwände 4, 5, eine Schrankrückwand 6, eine eine Arbeitsplatte 7 bildende Schrankdecke und eine darunter befindliche Blende 8. Der nicht durch die Blende 8 abgedeckte Zugangsquerschnitt ist mittels einer Türe 9 verschließbar. Letztere lagert an Scharnieren S der Schrankwand 4.

An der Innenfläche der Schrankwand 4 ist nahe unterhalb der Blende 8 eine horizontal ausgerichtete Leiste 10 befestigt, die an rechtwinklig zur Schrankwand 4 liegenden Laschen 11 einen um eine horizontale Achse 12 schwenkbaren Deckel 13 trägt. Dessen abgewinkelt verlaufender Deckelrand 13' wirkt zusammen mit einem Steuernocken 14, der von einem den Träger des Abfalleimers 1 bildenden Winkelprofil 15 ausgeht. Im einzelnen setzt sich das Winkelprofil 15 aus zwei vertilkal gerichteten Schenkeln 16 und 17 zusammen, deren sie verbindender Scheitel 18 gerundet verläuft. Auf diese Weise wird ein etwa dreleckförmiger Winkelraum erzeugt, der der beim Ausführungsbeispiel der rechteckigen Querschnittsform des Abfalleimers 1 angepaßt ist. Dieser wird so dem Winkelprofil 15 zugeordnet, daß seine längere Erstreckungsachse parallel zur Türe 9 verläuft, siehe insbesondere Fig. 2.

Das Winkelprofil 15 weist an seinem oberen und unteren Ende je einen zum Winkelraum abgekehrt ausladenden Kragen 19, 20 auf. Der Scheitel des oberen Kragens 19 wird durchsetzt von einem Lagerzapfen 21, der in eine Lasche 22 der Leiste 10 eingreift. In unmittelbarer Näher des Lagerzapfens 21 erstreckt sich ein am Kragen 19 festgelegter und diesen überragender Steuernocken 14, der bei in Öffnungsstellung befindlicher Türe 9 den Deckel 13 um einen bestimmten Winkelbetrag in Aufwärtsrichtung verschwenkt hat.

Der untere Kragen 20 ist ebenfalls Träger eines Lagerzapfens 23. Beide Lagerzapfen 21, 23 liegen fluchtend auf einer Achse. Der untere Lagerzapfen 23 sitzt drehbar in einer an der Schrankwand 4 angeschraubten Lagerlasche 24.

Die Schenkel 16, 17 des Winkelprofils 15 überragen den oberen Kragen 19 um ein gewisses Maß. Diese überstehende Stirnkante 25 greift in eine am oberen Rand des Abfalleimers 1 vorgesehene Nut 26 formschlüssig ein unter Fixierung der eingehängten Lage des Abfalleimers 1. In der eingehängten Stellung desselben stützt sich dessen Boden 1' mit einem Kragen 1" auf einer unteren, dem Winkelraum entsprechenden Platte 27 ab. Letztere erstreckt sich etwas oberhalb des unteren Kragens 20, ist mit den Schenkeln 16, 17 verbunden und ist zur besseren Fixierung des unteren Bereiches des Abfalleimers mit einer auswärts gerichteten Rippe 27' ausgerüstet, die den Kragen 1" hintergreift. Selbst wenn die Rippe 27' fehlen sollte, ist noch die ausreichende Abstützung des eingesetzten Abfalleimers 1 gewährleistet, und zwar dadurch, daß der Abfalleimer sich mit einem Teilabschnitt seiner Mantelfläche am Winkelprofilabstützt. Hierzu dienen insbesondere abgewinkelte Leisten 28, die von den Randkanten der Schenkel 16, 17 des Winkelprofils 15 ausgehen. Die entsprechenden Leisten 28 verbreitern sich nach unten hin, entsprechend dem konischen Verlauf des Abfalleimers 1.

Beim Ausführungsbeispiel ist erwähnt, daß der Abfalleimer 1 dem Winkelprofil 15 hängend zugeordnet wird dadurch, daß sein Rand in Formschluß zur Stirnkante des Winkelprofils 15 tritt. Es wäre jedoch auch möglich, die Leisten 28 und den Eimer im entsprechenden Winkelbereich so auszugestalten, daß ein Formschluß zwischen diesen Leisten und dem Eimer erzeugt wird.

Damit beim Öffnen der Türe 9 das Winkelprofil 15 mit dem von ihm getragenen Abfalleimer 1 schrankauswärts verlagert wird, ist ein Kupplungseingriff zwischen Türe 9 und Winkelprofil 15 vorgesehen. Zu diesem Zweck enthält der untere Kragen 20 in seinem der Türe 9 benachbarten Winkelschenkel einen bogenförmig verlaufenden Schlitz 29. In letzteren greift ein Zapfen 3₀ ein, der an einer Winkellasche 31 der Türe 9 befestigt ist.

Beim Öffnen der Türe 9 wird demzufolge das Winkelprofil 15 schrankauswärts verschwenkt. wobei der Abfalleimer 1 in die von außen zugängliche Lage gelangt. Bei diesem Verschwenken des Winkelprofils 15 beaufschlagt der Steuernocken 14 den Deckelrand 13', und der Deckel 13 verschwenkt um seine horizontale Achse 12 in Aufwärtsrichtung in die Offenstellung. Er stützt sich in dieser auf dem Steuernocken 14 ab. Es ist möglich, den Deckel weiter in Aufwärtsrichtung zu verlagern zufolge des Deckel-Leergangs. Wird die Türe 9 geschlossen, so verschwenkt zwangsläufig das Winkelprofil 15 schrankeinwärts, wobei sein Steuernocken 14 sich vom Deckelrand 13' entfernt und demgemäß das Schließen des Deckels zufolge Schwerkraft erlaubt.

Um das gleiche Winkelprofil 15 sowohl rechts als auch links anschlagen zu können, besitzt auch der andere Schenkel des Kragens 20 einen entsprechenden bogenförmigen Schlitz 29'. In diesen würde dann der Mitnehmerzapfen 30 eingreifen. Ebenfalls wäre der Steuernocken 14 dem anderen Schenkel des winkelförmig gestalteten Kragens 19 zuzuordnen.

Beim Ausführungsbeispiel ist dargestellt, daß der Abfalleimer 1 einen rechteckigen Grundriß besitzt. Er könnte jedoch auch kreisförmig gestaltet sein. Ferner ist eine ovale Querschnittsform möglich. Nach der entsprechenden Form des Eimers ist die Kehle des Winkelprofils zu gestalten.

## Patentansprüche

1. Abfalleimer zum Einbau in einen mit aufklappbarer Türe ausgestatteten Schrank, wobei der obere Öffnungsquerschnitt des Eimers durch einen Deckel verschlossen ist, der an der einen die Türscharniere tragenden Schrankwand befestigt ist und welcher in die Offenstellung gesteuert ist bei der Öffnungsbewegung der Türe, die mit einem Träger für den Abfalleimer gekuppelt ist, welcher Träger den Abfalleimer beim Öffnen der Türe unter dem im Schrank verbleibenden Deckel schrankauswärts verlagert, dadurch gekennzeichnet, daß der Träger als vertikal verlaufendes Winkelprofil (15) ausgebildet ist, in dessen Winkelinnenraum sich ein Teilabschnitt der Mantelfläche des Abfalleimers (1) abstützt.

2. Abfaiieimer nach Anspruch 1, dadurch gekennzeichnet, daß der Rand des Abfalleimers (1) über die obere Stirnkante (25) des Winkelprofils (15) formschlüssig gehängt ist.

3. Abfalleimer nach Anspruch 1, dadurch gekennzeichnet, daß sich der Boden (1') des Abfalleimers (1) auf einer unteren, dem Winkelraum entsprechenden Platte (27) des Trägers (Winkelprofil 15) abstützt.

4. Abfalleimer nach Anspruch 3, gekennzeichnet durch einen formschlüssigen Eingriff zwischen Unterseite des Eimerbodens (1') und der Platte (27).

5. Abfalleimer nach Anspruch 1, dadurch gekennzeichnet, daß der oberen Stirnkante (25) des Winkelprofils (15) ein Steuernocken (14) benachbart ist, der beim Ausschwenken des Winkelprofils (15) den Rand (13') des um eine waagerechte Achse (12) an der Schrankinnenwand anscharnierten Deckels (13) unteriäuft.

6. Abfalleimer, insbesondere nach Anspruch 1, dadurch gekennzeichnet, daß der im Grundriß länglich gestaltete Abfalleimer (1) mit seiner längeren Erstreckungsachse parallel zur Türe (9) verläuft.

7. Abfalleimer nach Anspruch 1, dadurch gekennzeichnet, daß das Winkelprofil (15) am oberen und unteren Ende je einen vom Winkelraum abgekehrt ausladenden Kragen (19, 20) besitzt, von denen der obere (19) den Steuernocken (14) und der untere (20) mit einer Schlitz/Zapfenverbindung (29, 30) die Kupplung zur Türe (9) bildet.

8. Abfalleimer nach Anspruch 1, dadurch gekennzeichnet, daß zumindest der Scheitel (19) des Winkelraumes gerundet verläuft.

9. Abfalleimer nach Anspruch 1, dadurch gekenneichnet, daß die Randkanten der Schenkel (16, 17) in Richtung auf die Mantelfläche des Abfalleimers (1) abgewinkelte Leisten (28) ausbilden.

10. Abfalleimer nach Anspruch 9, dadurch gekennzeichnet, daß die Leisten (28) des Winkel^{p}ro₋ fils (15) sich nach unten hin verbreitern.

## Claims

1. A dustbin for building into a cupboard equipped with a hinged door, where the cross- section of the. opening at the top of the bin is closed by a lid which is fastened to that one wall of the cupboard which carries the hinges of the door, and the bin is turned into the open position with the opening motion of the door which is coupled to a carrier for the dustbin, the said carrier, upon opening the door, displacing the dustbin outwards from the cupboard under the lid which remains in the cupboard, characterized in that the carrier is made as an angle section (15) running vertically, in the interior of the angle of which bears bears one portion of the shell of the dustbin (1).

2. A dustbin as in Claim 1, characterized in that the edge of the dustbin (1) is hung with a close fit over the edge at the top end (25) of the angle section (15).

3. A dustbin as in Claim 1, characterized in that the bottom (1') of the dustbin (1) is supported on a bottom platform (27) of the carrier (the angle section 15), which corresponds with the space in the angle.

4. A dustbin as in Claim 3, characterized by a close-fitting engagement between the underside of the bottom (1') of the bin and the platform (27).

5. A dustbin as in Claim 1, characterized in that a control cam (14) is adjacent to the edge at the top end (25) of the angle section (15), which upon swinging out the angle section (15) runs under the edge (13') of the lid (13) which is hinged onto the inner wand of the cupboard about a horizontal axis (12).

6. A dustbin in particular as in Claim 1, characterized in that the dustbin (1) which in outline has an oblong shape. runs with the extent of its longer axis in parallel with the door (9).

7. A dustbin as in Claim 1, characterized in that the angle section (15) has at each end, top and bottom, a collar (19, 20) projecting away from the space in the angle, the upper one (19) of which forms the control cam (14) and the lower one (20) forms by a slot/stud connection (29, 30) the coupling to the door (9).

8. A dustbin as in Claim 1, characterized in that the apex (18) of the space in the angle is rounded.

9. A dustbin as in Claim 1, characterized in that the edges of the flanges (16, 17) form fillets (28) bent round at an angle towards the surface of the dustbin (1).

10. A dustbin as in Claim 9, characterized in that the fillets (28) of the angle section (15) widen towards the bottom.

## Revendications

1. Boîte à ordures destinée à être installée dans un placard à porte pivotante repliable, la section d'ouverture supérieure de la boîte étant fermée par un couvercle fixé sur une paroi du placard qui porte les charnières de la porte, ledit couvercle étant amené vers sa position d'ouverture pendant le mouvement d'ouverture de la porte qui est accouplée à un support portant la boîte à ordures, lequel support déplace ladite boîte à ordures vers l'extérieur du placard, au-dessous dudit couvercle qui reste à l'intérieur de celui-ci, caractérisée en ce que ledit support est constitué par un profilé en équerre (15) vertical dans l'espace angulaire intérieur duquel une section partielle de la surface d'enveloppe de la boîte à ordures (1) prend appui.

2. Boîte à ordures selon la revendication 1, caractérisée en ce que le bord de la boîte à ordures (1) est accroché sur l'arête frontale supérieure (25) du profilé en équerre (15) à l'aide de formes conjuguées.

3. Boîte à ordures selon la revendication 1, caractérisée en ce que le fond (1') de la boîte à ordures (1) s'appuie sur une plaque (27) inférieure, correspondant à l'espace angulaire du support (profilé en équerre 15).

4. Boîte à ordures selon la revendication 3, caractérisée en ce que le côté inférieur du fond (1') de la boîte à ordures et la plaque (27) sont reliés à l'aide de formes conjuguées.

5. Boîte à ordures selon la revendication 1, caractérisée en ce qu'une came de commande (14) est disposée à proximité de l'arête frontale supérieure (25) du profilé en équerre (15) et vient. lors du mouvement de pivotement du profilé en équerre (15) vers l'extérieur, se glisser sous le bord (13') du couvercle (13) articulé sur la paroi intérieure du placard autour d'un axe horizontal (12).

6. Boîte à ordures, notamment selon la revendication 1, caractérisée en ce qu'elle présente, en plan, un contour allongé dont l'axe le plus long s'étend parallèlement à la porte (9).

7. Boîte à ordures selon la revendication 1, caractérisée en ce que le profilé en équerre (15) comporte deux rebords (19, 20) disposés respectivement à l'extrémité supérieure et à l'extrémité inférieure du profilé et s'étendant en direction opposée à l'espace angulaire, le rebord supérieur (19) formant ladite came de commande (14), cependant que le rebord inférieur (20) assure l'accouplement à la porte (9) sous la forme d'une liaison à fente et à pivot (29, 30).

8. Boîte à ordures selon la revendication 1, caractérisée en ce qu'au moins le sommet (18) de l'espace angulaire présente un tracé arrondi.

9. Boîte à ordures selon la revendication 1, caractérisée en ce que les arêtes de bord des branches (16, 17) forment des moulures (28) coudées en direction de la surface d'enveloppe de la boîte à ordures (1).

10. Boîte à ordures selon la revendication 9, caractérisée en ce que les moulures (28) du profilé en équerre (15) s'élargissent vers le bas.
